# EUROPÄISCHE PATENTSCHRIFT

(11) **EP 0 276 742 B1**
(45) Veröffentlichungstag und Bekanntmachung des Hinweises auf die Patenterteilung: **16.10.1991**
(21) Anmeldenummer: 88100769.4
(22) Anmeldetag: 20.01.1988
(51) Int. Cl.: B02C 19/06, B02C 23/02

(54) **Verfahren und Vorrichtung zum Mikronisieren von Feststoffen in Strahlmühlen**
Method and device for micronising solids in a jet mill
Procédé et dispositif de micronisation de solides dans un broyeur à jets

(30) Priorität: 30.01.1987 DE 3702787
(43) Veröffentlichungstag der Anmeldung: 03.08.1988
(73) Patentinhaber: BAYER AG, 51368 Leverkusen (DE)
(72) Erfinder: Zander, Hans-Günter, Dipl.-Ing., D-4150 Krefeld 11 (DE); Bornefeld, Horst, Dr., D-4150 Krefeld (DE); Holle, Bernd-Michael, Dr., D-4150 Krefeld (DE)

(56) Entgegenhaltungen:
- AT-B- 343 978
- DE-A- 2 623 880
- WINNACKER KUCHLER "Chemische Technologie", 4.Auflage, Band 1, 1984, CARL HANSER VERLAG; München, Wien, Seiten 91-93

## Beschreibung

Die Erfindung betrifft ein Verfahren zum Mikronisieren von Feststoffen in Strahlmühlen, wobei die Feststoffe mittels eines Treibgases über einen Injektor in die Strahlmühle eingebracht werden und wobei die Mikronisierung gegebenenfalls in Gegenwart von Mahl- und/oder Dispergiermitteln erfolgt.

Die Mikronisierung von Feststoffen kann in Strahlmühlen, beispielsweise vom Typ der Spiral- oder Gegenrohrstrahlmühlen durchgeführt werden (vergl. Winnacker Küchler: Chemische Technologie, 4. Auflage, Band 1, S. 91-93, Carl Hanser Verlag München Wien 1984). Strahlmühlen bestehen aus einem Mahlraum, in der Wasserdampf- oder Luftstrahlen mit hohen Geschwindigkeiten eingeblasen und die zu mikronisierenden Feststoffe (im folgenden auch als Mahlgut bezeichnet) über einen Injektor mit einem Treibgas eingebracht werden. Als Treibgas wird dabei zumeist Druckluft oder Wasserdampf (im folgenden kurz als Dampf bezeichnet) verwendet. Die Zuführung der Feststoffe in den Injektor erfolgt in der Regel über einen Einlauftrichter bzw. eine Eintragsschurre.

Zur Unterstützung der Mikronisierung werden oft auch Mahlhilfsmittel dem Feststoff zugegeben. Insbesondere bei Pigmenten werden darüber hinaus zumeist Dispergierhilfsmittel eingesetzt, die deren Dispergierbarkeit in verschiedenen Materialien verbessern und zugleich auch die Mikronisierung der Pigmente unterstützen. Die oben genannte Art des Eintrags von Feststoffen in Strahlmühlen hat den Nachteil, daß Mahlstörungen aufgrund von Verstopfungen des Injektors und Ablagerungen des Mahlgutes an den Wänden des Einlauftrichters auftreten können.

In der österreichischen Patentschrift 343 978 wird Mahlgut aus einem Aufgabebehälter über ein Druckdichtelement und eine Aufgabedüse pneumatisch direkt in eine Strahlmühle gegeben. Diese Anordnung führt jedoch zu Verstopfungen.

Diese Mahlstörungen führen in der Regel zu einer verminderten Qualität des mikronisierten Feststoffs. Zudem kann bei diesen Mahlstörungen Mahlgut aus der unter Überdruck stehenden Strahlmühle austreten.

Die Aufgabe der Erfindung bestand darin, ein Verfahren zum Mikronisieren von Feststoffen in Strahlmühlen bereitzustellen, daß die beschriebenen Nachteile nicht aufweist.

Es wurde nun gefunden, daß Mahlstörung und die damit verbundenen Probleme nicht auftreten, wenn die Feststoffe dem Injektor der Strahlmühle zwangsweise zugeführt werden.

Unter dem Begriff "zwangsweise Zuführung der Feststoffe" wird erfindungsgemäß verstanden, daß den Feststoffen nur ein Freiheitsgrad zur Bewegung zur Verfügung steht, d.h., daß die Feststoffe in einer erzwungenen Bewegungsrichtung transportiert werden. Ein Ausweichen der Feststoffe in eine andere Bewegungsrichtung, wie dies bei der herkömmlichen Zuführung der Feststoffe in den Injektor über Einlauftrichter bzw. Eintragsschurren möglich war (Austreten von Mahlgut aus der Strahlmühle aufgrund von Verstopfungen der Apparatur), ist ausgeschlossen.

Gegenstand der Erfindung ist somit ein Verfahren zum Mikronisieren von Feststoffen in Strahlmühlen, wobei die Feststoffe über einen Injektor in die Strahlmühle eingebracht werden und wobei die Mikronisierung gegebenenfalls in Gegenwart von Mahl- und/oder Dispergierhilfsmitteln erfolgt, welches dadurch gekennzeichnet ist, daß die Feststoffe dem Injektor, bestehend aus einer Dampfleitung (11), einer Strahldüse (13), einem Feststoff/Dampf/Luftmischrohr (14) und einer Fangdüse (15), zwangsweise und rückstoßfrei über eine Eintragsschurre (6), eine Austragsschleuse (7), eine Durchblaseschleuse (9) und eine pneumatische Fördervorrichtung (10) zugeführt werden.

Die zwangsweise Zuführung der Feststoffe erfolgt über eine pneumatische Fördervorrichtung. In dieser pneumatischen Fördervorrichtung werden die Feststoffe mit einem Treibgas, vorzugsweise Druckluft, fluidisiert und zum Injektor transportiert. Die Fluidisierung der Feststoffe kann auch mit anderen Gasen wie beispielsweise Dampf erfolgen.

Um einen störungsfreien Betrieb der pneumatischen Fördervorrichtung zu gewährleisten, werden die Feststoffe zwangsweise und rückstoßfrei in diese eingetragen. Dies geschieht mittels einer Druckschleuse. Dabei können geeignete Druckschleusen verschiedenster Bauart eingesetzt werden. Zum Beispiel werden Druckschleusen, die aus einer Kombination einer Austragsschleuse und einer Druckblaseschleuse bestehen, eingesetzt.

Es ist besonders vorteilhaft, wenn die Zuführung der Feststoffe in die pneumatische Fördervorrichtung in gleichmäßiger Dosierung erfolgt.

Die gleichmäßige Dosierung wird vorzugsweise durch Dosierwaagen vorgenommen. Sie kann aber auch über eine Volumenmessung der Feststoffe erfolgen. Diese Verfahrensvarianten ermöglichen das Einhalten von definierten Treibgas-/Feststoffverhältnissen in der pneumatischen Fördervorrichtung. Je nach den Erfordernissen kann dadurch das Treibgas-/Feststoffverhältnis durch Variation der Feststoffmenge jederzeit Sollwerten angepaßt werden.

Beim erfindungsgemäßen Verfahren werden Injektoren eingesetzt, die gemäß Fig. 1 aus einer Kombination von einer Dampfleitung (11), einer Strahldüse (13), einem Feststoff/ Dampf/Luftmischrohr (14) und einer Fangdüse (15) bestehen. Diese Anordnung gewährleistet einen gleichmäßigen Eintrag des Feststoff-/Trägergasgemisches in die unter Überdruck stehende Strahlmühle.

In einer sehr vorteilhaften Variante des erfindungsgemäßen Verfahrens wird die zwangsweise Zuführung der Feststoffe sowie gegebenenfalls die Zugabe von Mahl- und/oder Dispergierhilfsmittel über eine Druckmessung an einer Einrichtung in der Strahlmühle überwacht, wobei die Einrichtung gegebenenfalls zugleich als Mahl-und/oder Dispergierhilfsmittelaufgabevorrichtung dient.

Die Druckmessung erfolgt vorzugsweise in Meßzyklen, wobei zwischen den Meßzyklen durch einen Druckstoß oder durch eine konstante Spülluftmenge, der zwischen den Meßzyklen ein Druckstoß überlagert ist, ein Verstopfen der Einrichtung verhindert wird.

Das erfindungsgemäße Verfahren kann bei der Mikronisierung von verschiedensten Feststoffen eingesetzt werden. Besonders vorteilhaft können Pigmente, insbesondere anorganische Pigmente wie Titandioxidpigmente, Eisenoxidpigmente, Chromoxidpigmente und Mischphasenpigmente, nach diesem Verfahren mikronisiert werden. Durch die spezielle Mahl- bzw. Dispergierhilfsmittelaufgabevorrichtung in der Strahlmühle wird eine gleichmäßige und homogene Beschichtung der Pigmente mit Dispergierhilfsmitteln erreicht.

Bei der Durchführung des erfindungsgemäßen Verfahrens treten keine Mahlstörungen mit den damit verbundenen Problemen auf.

Zudem wird durch die beschriebenen Dosier- und Überwachungsmaßnahmen der Mahlvorgang und die Förderung der Feststoffe optimiert. Dies ermöglicht eine wesentlich höhere Auslastung der Strahlmühle, ohne daß eine Qualitätsminderung der mikronisierten Feststoffe eintritt.

Gegenstand der Erfindung ist ferner eine Vorrichtung zur Durchführung des erfindungsgemäßen Verfahrens. Diese Vorrichtung besteht aus
a) einer Dosiervorrichtung,
b) einer Zwangseintragsvorrichtung bestehend aus
   1. einer Eintragsschurre (6),
   2. einer Austragsschleuse (7),
   3. einer Durchblaseschleuse (9) und
   4. einer pneumatischen Fördervorrichtung (10),
c) einem Injektor bestehend aus
   1. einer Dampfleitung (11),
   2. einer Strahldüse (13),
   3. einem Feststoff/Dampf/Luftmischrohr (14) und
   4. einer Fangdüse (15) und
d) einer Strahlmühle.

Die Dosiervorrichtung kann aus unterschiedlichsten Einrichtungen bestehen, die eine Dosierung von Feststoffen ermöglichen. Es ist vorteilhaft, wenn sie gemäß Fig. 1 aus einer Kombination eines Vorratsgefäßes (1), eines Schwenkschiebers (2), eines Zellenrades (3) und einer Dosierwaage (5) besteht.

Auch die Strahlmühle kann verschiedenster Bauart sein.

Die Zwangseintragsvorrichtung besteht aus einer Kombination einer Eintragsschurre (6), einer Austragsschurre (7), einer Durchblaseschleuse (9) und einer pneumatischen Fördervorrichtung (10).

Einzelne Teile der Zwangseintragsvorrichtung können durch andere geeignete Teile bzw. Apparaturen ersetzt werden. Beispielsweise können anstatt der Austragsschleuse (7) und der Durchblaseschleuse (9), Druckschleusen anderer Art aber gleicher Funktionsweise eingebaut sein.

In der erfindungsgemäßen Vorrichtung besteht der Injektor aus einer Kombination einer Dampfleitung (11), einer Strahldüse (13), einem Feststoff/Dampf/Luftmischrohr (14) und einer Fangdüse (15).

Der Injektor kann aber auch hekömmlicher Bauart sein. Ein solcher Injektor ist beispielsweise in Winnacker, Küchler, Chemische Technologie, 4. Auflage, Band 1, S. 93, Carl Hanser Verlag München, Wien, 1984, abgebildet.

Besonders bevorzugt ist auch eine erfindungsgemäße Vorrichtung, bei der in der Strahlmühle gemäß Fig. 1 eine Einrichtung (17) zur Druckmessung eingebaut ist, die gegebenenfalls zugleich als Mahl- und/oder Dispergierhilfsmittelaufgabevorrichtung dient.

Das erfindungsgemäße Verfahren und die dazugehörende Vorrichtung sollen anhand der Fig. 1 näher erläutert werden.

Das Mahlgut wird in das Vorratsgefäß (1) gegeben. Am Auslauf des Vorratsgefäßes befindet sich ein Schwenkschieber (2), mit dem der Auslauf geschlossen und geöffnet werden kann. Über die Dosierwaage (5), die vom Zellenrad (3) gespeist wird, gelangt das Mahlgut zur Zwangseintragsvorrichtung. Die Drehzahl des Zellenrades (3) wird dabei in Abhängigkeit von der gewünschten Aufgabemenge des Mahlguts geregelt.

Die Verbindungsleitung (4), an die sich ein Staubfilter anschließt, dient zum Druckausgleich. In der Zwangseintragsvorrichtung gelangt das Mahlgut über die Eintragsschurre (6) in die Druckschleuse, die aus einer Austragsschleuse (7) und einer Durchblaseschleuse (9) besteht. Über diese spezielle Druckschleuse werden die Feststoffe zwangsweise und rückstoßfrei in die pneumatische Fördervorrichtung (10) transportiert. In der pneumatischen Fördervorrichtung wird das Mahlgut mit Druckluft fluidisiert und zum Feststoff-/Dampf-/Luftmischrohr (14) des Injektors gefördert. Die Druckluftmenge kann dabei mit dem Meßgerät (8) überwacht werden. Das fluidisierte Mahlgut wird schließlich mit Dampf, der über die Dampfleitung (11) und die Strahldüse (13) zum Feststoff-/Dampf-/Luftmischrohr (14) geleitet wird, über die Fangdüse (15) in die Strahlmühle (16) transportiert. Die Dampfmenge wird dabei mit dem Meßgerät (12) überwacht.

Am Eingang der Strahlmühle befindet sich eine Einrichtung (17) zur Druckmessung, über die auch Mahl- und/oder Dispergierhilfsmittel zugegeben werden können. Die Einrichtung besteht erfindungsgemäß aus mehreren Öffnungen bzw. Rohrenden, wobei sich an eine Öffnung eine Apparatur zur Druckmessung anschließt und über die anderen Öffnungen ein oder mehrere Mahl- und/oder Dispergierhilfsmittel den fluidisierten Feststoffen zugegeben werden können. Die Zugabe der Mahl- und/oder Dispergierhilfsmittel erfolgt dabei vorzugsweise über Dosierpumpen.

Die Druckmessung wird in Meßzyklen durchgeführt. Zwischen den jeweiligen Meßzyklen wird auf die Einrichtung (17) ein Druckstoß oder eine konstante Spülluftmenge, der ein Druckstoß überlagert ist, gegeben, wodurch ein Verstopfen der Einrichtung mit Feststoff verhindert wird.

Mit dieser speziellen Einrichtung kann der gesamte Mahlvorgang, einschließlich der Dosierung des Mahlguts, dem Zwangseintrag der Feststoffe in den Injektor, dem Betrieb des Injektors sowie der Zugabe von Mahl- und/oder Dispergierhilfsmitteln überwacht werden. Die Zugabe der Mahl- und/oder Dispergierhilfsmittel kann mit Hilfe der Dosierwaage und dieser speziellen Meßeinrichtung exakt in Abhängigkeit vom Gewicht des Mahlguts erfolgen.

Bei Abweichungen des Druckes innerhalb der Mühle von einem vorgegebenen Sollwert, d.h. Abweichungen von den optimalen Mahlbedingungen, können schnelle Korrekturmaßnahmen durchgeführt werden, wodurch Qualtitätsschwankungen bei den mikronisierten Feststoffen sicher vermieden werden.

Das folgende Beispiel zeigt die Vorteile des erfindungsgemäßen Verfahrens im Vergleich zu einem herkömmlichen Verfahren zum Mikronisieren von Feststoffen:

### Beispiel 1

Ein nach dem Sulfatverfahren hergestelltes Titandioxidpigment mit Rutilstruktur, das mit 0,8 Gew.-% SiO₂ und 2,2 Gew.-% Al₂O₃ nachbehandelt war, wurde unter Zusatz eines Dispergierhilfsmittels in einer erfindungsgemäßen Vorrichtung gemäß Abb. 1 mikronisiert. Als Dispergierhilfsmittel wurde ein in Wasser gelöstes Umsetzungsprodukt von Trimethylolpropan mit Ethylenoxid eingesetzt, wie es in der DE-B-1 467 442, Beispiel 2, beschrieben ist. Die Menge des Dispergierhilfsmittels betrug 0,25 Gew.-% bezogen auf das trockene Pigment.

Die Vorrichtung setzte sich aus folgenden Einzelteilen zusammen:
a) einer Dosiervorrichtung, bestehend aus einer Kombination eines Vorratssilos (1), eines Schwenkschiebers (2), eines Zellenrades (3) und einer Bandwaage (5), wobei sämtliche Geräte üblicher Bauart waren;
b) einer Zwangseintragsvorrichtung, bestehend aus einer Kombination einer Eintragsschurre (6) üblicher Bauart, einer Austrageschleuse (7), einer Durchblaseschleuse (9) und einer pneumatischen Fördervorrichtung (10), wobei die Austragschleuse und die Durchblaseschleuse handelsübliche Zellenräder aus V4A-Stahl mit einem Zellenraddurchmesser von 300 mm waren und die pneumatische Fördervorrichtung eine Preßluftleitung mit Meßblende war;
c) einem speziellen Injektor mit einer Dampfleitung (11) üblicher Bauart, einer Strahldüse (13), einem Feststoff-/Dampf-/Luftmischrohr (14) und einer Fangdüse (15), wobei die Strahldüse eine handelsübliche Düse aus Gußbronze war, die Fangdüse aus einem Venturirohr aus ST-60-Stahl bestand und das Feststoff-/Dampf-/Luftmischrohr (14) aus einem V4A-Stahlrohr mit einem Durchmesser von 80 mm gefertigt war;
d) einer Spiralstrahlmühle (16) üblicher Bauart mit einem Durchmesser von 915 mm, in der sich am Eingang der Mühle hinter der Fangdüse (15) eine Einrichtung zur Druckmessung (17) befand, über die auch die Dispergierhilfsmittelaufgabe erfolgte.

Das Dispergierhilfsmittel wurde in der angegebenen Menge über eine handelsübliche Dosierpumpe dem fluidisierten Pigment zugegeben. Die Druckmessung erfolgte mit einer Druckmeßapparatur üblicher Bauart.

Die pneumatische Fördervorrichtung wurde mit Luft mit einem Druck von 4 bar betrieben. Pro Stunde und pro Tonne des Titandioxidpigmentes wurden 130 cm³ (0,16 Tonnen) Luft verbraucht.

Zur Mikronisierung wurden 2,0 Tonnen Dampf pro Tonne des Titandioxidpigmentes benötigt.

Der Durchsatz des Titandioxidpigmentes betrug 2,0 bis 2,0 Tonnen pro Stunde.

Beim Betrieb dieser Vorrichtung traten keinerlei Mahlstörungen auf und das mikronisierte Titandioxidpigment konnte in der gewünschten guten Qualität erhalten werden.

### Beispiel 2 (Vergleichsbeispiel)

Das in Beispiel 1 eingesetzte Titandioxidpigment wurde unter Zusatz des gleichen Dispergierhilfsmittels in einer herkömmlichen Vorrichtung mikronisiert, wie sie in Winnacker, Küchler, Chemische Technologie, 4. Auflage, Band 1, S. 93, Carl Hanser Verlag München, Wien, 1984, abgebildet ist. Es wurde eine Spiralstrahlmühle des gleichen Typs wie in Beispiel 1 eingesetzt.

Der Eintrag des Pigmentes in den Injektor erfolgte über eine Eintragsschurre, wobei der Injektor und die Eintragsschurre üblicher Bauart waren. Die Dispergierhilfsmittelzugabe erfolgte in bekannter Weise durch kontinuierliches Besprühen des Pigmentes in der Eintragsschurre in der gleichen Menge wie in Beispiel 1 angegben.

Beim Betrieb dieser Vorrichtung wurden zur Mikronisierung 2,4 Tonnen Dampf pro Tonne Titandioxidpigment verbraucht. Der Durchsatz des Titandioxidpigmentes betrug 1,5 bis 1,8 Tonnen pro Stunde.

Es traten bis zu zehn Mahlstörungen pro Tag auf, was damit verbunden auch zur Produktion von Pigment mit teilweise verminderter Qualität führte.

Der Vergleich zu Beispiel 1 zeigt, daß bei Anwendung des erfindungsgemäßen Verfahrens die Durchsatzmengen des Titandioxidpigmentes erheblich gesteigert werden konnten. Damit verbunden war eine Dampfersparnis von 0,4 Tonnen pro Tonne des Titandioxidpigmentes und die Produktion von Pigment mit verminderter Qualität wird sicher vermieden.

## Patentansprüche

1. Verfahren zum Mikronisieren von Feststoffen in Strahlmühlen, wobei die Feststoffe über einen Injektor in die Strahlmühle eingebracht werden und wobei die Mikronisierung gegebenenfalls in Gegenwart von Mahl- und/oder Dispergierhilfsmitteln erfolgt, dadurch gekennzeichnet, daß die Feststoffe dem Injektor bestehend aus einer Dampfleitung (11), einer Strahldüse (13), einem Feststoff-/ Dampf-/Luftmischrohr (14) und einer Fangdüse (15) zwangsweise und rückstoßfrei über eine Eintragsschurre (6), eine Austragsschleuse (7), eine Durchblaseschleuse (9) und eine pneumatische Fördervorrichtung (10) zugeführt werden.

2. Verfahren nach Anspruch 1, dadurch gekennzeichnet, daß die Zuführung der Feststoffe in die pneumatische Fördervorrichtung in gleichmäßiger Dosierung erfolgt.

3. Verfahren nach Anspruch 1 oder 2, dadurch gekennzeichnet, daß die zwangsweise Zuführung der Feststoffe sowie gegebenenfalls die Zugabe von Mahl- und/oder Dispergierhilfsmitteln über eine Druckmessung an einer Einrichtung in der Strahlmühle überwacht wird, wobei die Einrichtung gegebenenfalls zugleich als Mahl- und/oder Dispergierhilfsmittelaufgabevorrichtung dient.

4. Verfahren nach Anspruch 3, dadurch gekennzeichnet, daß die Druckmessung in Meßzyklen erfolgt und daß zwischen den Meßzyklen durch einen Druckstoß oder durch eine konstante Spülluftmenge, der zwischen den Meßzyklen ein Druckstoß überlagert ist, ein Verstopfen der Einrichtung verhindert wird.

5. Vorrichtung zur Durchführung des Verfahrens nach einem oder mehreren der Ansprüche 1 und 2, bestehend aus
a) einer Dosiervorrichtung,
b) einer Zwangseintragsvorrichtung bestehend aus
1. einer Eintragsschurre (6),
2. einer Austragsschleuse (7),
3. einer Durchblaseschleuse (9) und
4. einer pneumatischen Fördervorrichtung (10),
c) einem Injektor bestehend aus
1. einer Dampfleitung (11),
2. einer Strahldüse (13),
3. einem Feststoff/Dampf/Luftmischrohr (14) und
4. einer Fangdüse (15) und
d) einer Strahlmühle.

6. Vorrichtung nach Anspruch 5, dadurch gekennzeichnet, daß sich in der Strahlmühle eine Einrichtung (17) zur Druckmessung befindet, die gegebenenfalls zugleich als Mahlund/oder Dispergierhilfsmittelaufgabevorrichtung dient.

## Claims

1. A method for micronising solids in jet mills, the solids being introduced into the jet mill via an injector and the micronisation optionally taking place in the presence of milling and/or dispersing agents, characterised in that the solids are supplied to the injector comprising a steam line (11), a jet nozzle (13), a solids/steam/air mixing pipe (14) and a collecting nozzle (15) forcibly and without reflux via a feed chute (6), a discharge gate (7), a blower gate (9) and a pneumatic conveying device (10).

2. A method according to claim 1, characterised in that the supply of solids into the pneumatic conveying device is metered in a uniform manner.

3. A method according to claim 1 or 2, characterised in that the forced supply of solids and optionally the addition of milling and/or dispersing agents is monitored by means of a pressure measurement in a device in the jet mill, the device being optionally simultaneously used as a milling and/or dispersing agent feed device.

4. A method according to claim 3, characterised in that the pressure measurement is effected in measuring cycles and a blockage of the measuring device is prevented in between measuring cycles by means of a pressure surge or a constant quantity of scavenging air, superimposed by a pressure surge in between measuring cycles.

5. A device for carrying out the method according to one or more of claims 1 and 2, comprising
a) a metering device
b) a forced feed device comprising
1. a feed chute (6),
2. a discharge gate (7),
3. a blower gate (9) and
4. a pneumatic conveying device (10),
c) an injector comprising
1. a steam line (11),
2. a jet nozzle (13),
3. a solids/steam/air mixing pipe (14) and
4. a collecting nozzle (15) and
d) a jet mill.

6. A device according to claim 5, characterised in that a device (17) for measuring pressure is arranged in the jet mill and is optionally simultaneously used as a milling and/or dispersing agent feed device.

## Revendications

1. Procédé de micronisation de matériaux solides dans des broyeurs à jet, les matériaux solides étant chargés dans le broyeur à jet par le biais d'un injecteur et la micronisation étant effectuée, le cas échéant, en présence d'agents broyants et/ou dispersants, caractérisé en ce que les matériaux solides sont amenés de manière forcée et sans recul par une goulotte de chargement (6), un sas de déversement (7), un sas de purge (9) et un dispositif de transport pneumatique (10) dans l'injecteur qui est constitué par une conduite de vapeur (11), un éjecteur (13), un tube mélangeur matériaux solides/vapeur/air (14) et un gicleur (15).

2. Procédé selon la revendication 1, caractérisé en ce que le chargement des matériaux solides dans le dispositif de transport pneumatique s'accomplit par dosage régulier.

3. Procédé selon la revendication 1 ou 2, caractérisé en ce que l'alimentation forcée des matériaux solides ainsi que, le cas échéant, l'addition d'agents broyants et/ou dispersants est contrôlé par une mesure de la pression sur un dispositif dans le broyeur à jet, l'appareil servant également, le cas échéant, de dispositif d'alimentation des agents broyants et/ou dispersants.

4. Procédé selon la revendication 3, caractérisé en ce que la mesure de pression est effectuée en cycles de mesure et qu'une obstruction du dispositif entre les cycles de mesure est évitée par un coup de bélier ou par une quantité constante d'air de balayage, à laquelle est superposé un coup de bélier entre les cycles de mesure.

5. Dispositif de la mise en oeuvre du procédé selon une ou plusieurs des revendications 1 et 2, composé
a) d'un dispositif de dosage,
b) d'un dispositif d'alimentation forcée composé
1. d'une goulotte de chargement (6),
2. d'un sas de déversement (7),
3. d'un sas de purge (9) et
4. d'un dispositif de transport pneumatique (10),
c) d'un injecteur composé
1. d'une conduite de vapeur (11),
2. d'un éjecteur (13),
3. d'un tube mélangeur matériaux solides/vapeur/air (14),
4. d'un gicleur (15) et
d) d'un broyeur à jet.

6. Dispositif selon la revendication 5, caractérisé en ce qu'un dispositif de mesure de la pression (17) se trouve dans le broyeur à jet, lequel appareil sert également, le cas échéant, de dispositif d'alimentation des agents broyants et/ou dispersants.
